# EUROPÄISCHE PATENTSCHRIFT

(11) **EP 0 989 951 B1**
(45) Veröffentlichungstag und Bekanntmachung des Hinweises auf die Patenterteilung: **01.08.2001**
(21) Anmeldenummer: 99920671.7
(22) Anmeldetag: 14.04.1999
(51) Int. Cl.: B65H 59/22

(54) **FADENBREMSVORRICHTUNG**
YARN TENSION DEVICE
DISPOSITIF TENDEUR

(30) Priorität: 15.04.1998 DE 29806739 U
(43) Veröffentlichungstag der Anmeldung: 05.04.2000
(73) Patentinhaber: Sucker-Müller-Hacoba GmbH & Co., D-41066 Mönchengladbach (DE)
(72) Erfinder: KREMER, Hubert, D-47929 Grefrath (DE); ALDER, Günter, D-41748 Viersen (DE); KOHLEN, Karl-Heinz, D-41179 Mönchengladbach (DE)
(74) Vertreter: Eichler, Peter, Dipl.-Ing.
(86) Internationale Anmeldenummer: EP9902523
(87) Internationale Veröffentlichungsnummer: WO9952806

(56) Entgegenhaltungen:
- EP-A- 0 273 477
- GB-A- 683 928
- US-A- 2 457 450

## Beschreibung

Die Erfindung bezieht sich auf eine Fadenbremsvorrichtung, insbesondere Doppeltellerbremse für Textilfäden, die von Spulengattern ablaufen, mit zwei von demselben Faden durchlaufenen Bremstellerpaaren, deren Ober- und Unterteller zur Spannung des durchlaufenden Fadens einstellbar zusammenzudrücken sind, mit einem zweiarmigen Tellerhebel, der unterhalb der Bremstellerpaare angeordnet ist und von dort mit jeweils einem Hebelarm Druckbelastungen eines der Tellerpaare zu beeinflussen vermag, und mit einer den zweiarmigen Hebel beaufschlagenden Druckeinstelleinrichtung.

Eine Fadenbremsvorrichtung mit den vorgenannten Merkmalen ist aus der DE-PS 975 270 bekannt. Die Oberteller sind federbelastet und der zweiarmige Hebel drückt mit jeweils einem Hebelarm durch einen Unterteller hindurch auf einen Oberteller, um dessen Federbelastung teilweise zu kompensieren. Die Größe des Kompensationsdrucks hängt von einem auf dem gebremsten Faden abgestützten Fadenfühlhebel ab, der auf die Garnspannung des gebremsten Fadens anspricht und die Stellwirkung dieses Fühlhebels wird auf beide Bremsen gleichmäßig verteilt. Es ist nicht vorgesehen, diese Fadenbremsvorrichtung mit sehr geringen Bremskräften zu betreiben.

Demgegenüber liegt der Erfindung die Aufgabe zugrunde, eine Fadenbremsvorrichtung mit den eingangs genannten Merkmalen so zu verbessern, daß beide Bremstellerpaare für feinste Fäden ab Anpreßkraft Null und für grobe Fäden mit höchsten Anpreßkräften eingesetzt werden können, ohne die Druckeinstelleinrichtung bzw. deren Feder wechseln zu müssen, insbesondere auch so, daß an den Bremstellerpaaren unterschiedliche Bremskräfte wirken.

Die vorgenannte Aufgabe wird dadurch gelöst, daß der zweiarmige Tellerhebel die Unterteller der Bremstellerpaare aus einer die Oberteller praktisch nicht druckbeaufschlagenden Betriebsstellung heraus anzuheben vermag, und daß die Druckeinstelleinrichtung einen Kipphebel aufweist, der den Tellerhebel beaufschlagen kann, und daß der Kipphebel vom Tellerhebel unterschiedlich entfernte Angriffsstellen eines stellkrafterzeugenden Elements aufweist.

Für die Erfindung ist von Bedeutung, daß die Unterteller eine Betriebsstellung einnehmen können, also eine Stellung, in der der Faden zwischen den Tellern durchläuft, in der die Oberteller nicht druckbeaufschlagt sind. Diese Betriebsstellung wird dadurch erreicht, daß die Teller einen möglichst exakt dem Fadendurchmesser entsprechenden Abstand voneinander aufweisen. Dadurch wird erreicht, daß Oberteller und Unterteller den Faden zwischen sich nicht einklemmen, so daß die von der Fadenbremsvorrichtung erzielte Druckkraft praktisch Null ist. Dabei fungiert der zweiarmige Tellerhebel als Waage, die im Sinne von Andrucklosigkeit an beiden Bremstellerpaaren austariert sein kann. Der Kipphebel bietet die Möglichkeit, den Tellerhebel unterschiedlich stark zu beaufschlagen, jenachdem, an welcher Angriffsstelle des Kipphebels das stellkrafterzeugende Element angreift. Ist die Angriffsstelle des stellkrafterzeugenden Elements sehr weit vom Tellerhebel bzw. von einem Drehpunkt des Kipphebels entfernt, lassen sich auch sehr hohe Bremskräfte erzielen. Es ergibt sich ein Einstellbereich von z.B. 0 bis 200 cN, ohne daß dazu das stellkrafterzeugende Element ausgetauscht werden müßte, beispielsweise eine Feder. Vielmehr genügt es, daß das stellkrafterzeugende Element ohne Austausch an einer anderen Angriffsscelle des Kipphebels angreift, um den Einstellbereich erheblich zu verändern.

Es ist bevorzugt, wenn die Druckeinstelleinrichtung einen gestellfesten und begrenzt schwenkbaren Kipphebel hat, der mit einem ersten Hebelende am Tellerhebel angreift und mit einem zweiten Hebelende stellkraftbeaufschlagbar ist. Mit dem Kipphebel können die von der Druckeinstelleinrichtung erzeugten Kräfte vorteilhaft in den Bereich des Tellerhebels eingeleitet werden. Da der Kipphebel gestellfest ist, kann das erste Hebelende mit bloßer Auflage bzw. Anlage am Tellerhebel Druckkräfte einkoppeln. Der Kipphebel kann den Tellerhebel beispielsweise untergreifen, um ihn so anzuheben, daß die Unterteller aus einer Anfangsbetriebsstellung heraus druckbeaufschlagt werden. Beispielsweise aus der Anfangsbetriebsstellung mit einer Anpreßkraft Null auf den Oberteller. Dabei muß die Stellkraftbeaufschlagung des zweiten Hebelendes in demselben Drehsinn erfolgen.

Eine spezielle Fadenbremsvorrichtung liegt vor, wenn der Kipphebel ein bedarfsweise U-förmiges zweites Hebelende hat, an dem an mehreren vorbestimmten Stellen eines freien U-Schenkels eine stellkrafterzeugende Zugfeder einzuhängen ist, mit der ein Kippmoment auf den Tellerhebel auszuüben ist. Die U-förmige Ausgestaltung des zweiten Hebelendes gestattet vor allem, die vorbestimmten Stellen zum Einhängen der stellkrafterzeugenden Zugfeder von der Kippachse des Kipphebels zu distanzieren. Der freie U-Schenkel des zweiten Hebelendes kann so lang ausgebildet werden, daß die Zugfeder auch mit kurzem Hebelarm zur Kipphebelachse angeordnet werden kann und gestattet darüber hinaus, die Einhängstellen für die Zugfeder im Sinne eines leichten Einhängens und Wechselns der Einhängstellen auszubilden.

Es dient insbesondere einem leichten Wechsel der Einhängstellen, nämlich um die auf das zweite Hebelende einwirkende Stellkraft in ihre Größe zu verändern, wenn die Zugfeder nahe dem Kipphebel mit einem Griffstück versehen ist, mit dem sie zwischen ihren Einhängstellen verschieblich ist. Es ist dann nicht erforderlich, die Zugfeder komplett aus- und erneut einzuhängen, sondern es genügt ein Verschieben der Zugfeder mit dem Griffstück, um die gewünschte Stellkraftänderung zu erreichen. Das geht schnell und erspart Manipulationen in beengender Umgebung.

Für den praktischen Betrieb der Fadenbremsvorrichtung ist es von Bedeutung, daß die unterschiedlichen Einstellungen der Stellkraft und damit der Fadenzugkraft leicht kontrolliert werden können. Hierzu kann die Fadenbremseinrichtung so ausgebildet werden, daß das Griffstück seinen unterschiedlichen Stellungen entsprechend unterschiedlich aus einem Beobachtungsfenster einer Gestellstrebe eines Bremsengestells herausragt. Ein Beobachtungsfenster erleichtert es, die Stellung des Griffstücks zu erkennen, welches hierzu beispielsweise mit Markierungen versehen sein kann.

Es kann erforderlich sein, daß die Fadenzugkraft in einem Umfang verstellt werden muß, der nicht dadurch erreicht werden kann, daß die Zugfeder wirkungsmäßig näher zur Kipphebelachse am Kipphebel angreift, oder weiter davon entfernt. Um in einem solchen Fall weitergehende Stellkraftänderungen erreichen zu können, kann die Fadenbremsvorrichtung so ausgebildet werden, daß die Zugfeder an ihrem kipphebelfernen Ende mit einem vertikal bedarfsweise bis in die Nähe einer nächsttieferen Fadenbremsvorrichtung eines Spulengatters verstellbaren Halter verbunden ist. Es ist dann ohne Auswechseln der Zugfeder möglich, auch erheblich größere Stellkräfte auf den Kipphebel auszuüben. Dabei kann die Zugfeder in ihrer Charakteristik so ausgelegt werden, daß eine maximale Verstellung des Halters bis in die Nähe der nächsttieferen Fadenbremsvorrichtung zu einer höchsten Klemmkraft des Fadens führt.

Eine bevorzugte Ausbildung der Fadenbremsvorrichtung ist dadurch gekennzeichnet, daß der Halter an einer vertikal beweglichen Schieberstange festgelegt ist, die vertikale Verstellungen des Halters und weiterer Halter einer vertikalen Bremsenreihe zu bewirken vermag. Infolgedessen können mehrere einer Spulenreihe zugeordnete Bremsen gleichzeitig beaufschlagt werden, um Fadenzugkraftänderungen zu erreichen.

Eine Weiterbildung der vorgenannten Konstruktion kann dadurch erreicht werden, daß mehrere Schieberstangen vertikaler Bremsenreihen einzeln, gruppenweise oder gesamthaft von einer bedarfsweise rechnergesteuerten Zentraleinstelleinrichtung vertikal beweglich sind. Die Zentraleinstelleinrichtung kann an die jeweiligen Bedürfnisse angepaßt werden, die beim Wickeln und durch die Konstruktion des Gatters vorgegeben sind. Die individuellste Einstellmöglichkeit ist dadurch gegeben, daß die Schieberstangen einzeln von der Zentraleinstelleinrichtung beaufschlagt werden. Eine gruppenweise Einstellung ist beispielsweise zweckmäßig, wenn mehrere Verstelleinheiten vorhanden sind, die sich in ihren Abzugsbedingungen unterscheiden, z.B. durch unterschiedliche Artikel bzw. Fäden. Im Falle einer gesamthaften Beaufschlagung der Schieberstangen ergibt sich der geringste Steuerungsaufwand. Der Steuerungsaufwand kann jedoch dadurch beherrscht werden, daß die Zentraleinstelleinrichtung rechnergesteuert wird. Durch Rechnersteuerung kann die Zentraleinstelleinrichtung mit geringem Aufwand auch an unterschiedlichste Betriebsbedingungen angepaßt werden. Jede gewünschte Fadenzugkraft kann unabhängig von der Luftreibung exakt wiederholbar durch Einzelverstellung der Schieberstangen und durch gruppenweise Verstellung der Schieberstangen auf ein einheitliches Niveau gebracht werden.

Die Fadenbremsvorrichtung kann dahingehend ausgebildet werden, daß der Tellerhebel in seinem Massenschwerpunkt vertikal abgestützt oder geführt und exzentrisch dazu von der Druckeinstelleinrichtung beaufschlagbar ist. Im Fall der Abstützung bestimmt die Exzentrizität die wirksame Länge der Hebelarme des Tellerhebels, ohne daß dabei die Masse des Tellerhebels in irgendeiner Weise Einfluß auf die jeweiligen Anpreßkräfte der Tellerpaare auf den Faden nehmen kann, wobei auch die Verteilung der von der Druckeinstelleinrichtung erzeugten Anpreßkräfte ausschließlich von der vorbestimmten Exzentrizität abhängt. Das Ausmaß der Exzentrizität bzw. die asymmetrische Beaufschlagung der Tellerpaare ist von Null an frei wählbar.

Eine vorteilhafte Weiterbildung der Fadenbremsvorrichtung wird dadurch erreicht, daß der Kipphebel den Tellerhebel im Sinne unterschiedlicher Längen der Hebelarme beaufschlagt. Die Vorbestimmbarkeit unterschiedlicher Längen der Hebelarme kann vor allem dazu ausgenutzt werden, die von der Druckeinstelleinrichtung erzeugten Anpreßkräfte unterschiedlich auf die Bremstellerpaare zu verteilen. Insbesondere bei empfindlichen Fäden wird man das Eingangstellerpaar nur in geringem Umfang zur Erzeugung der Fadenzugkraft heranziehen. Das Eingangstellerpaar dient insbesondere bei empfindlichen Fäden dazu, einen Fadenstau und/oder einen Drallaufschub zu vermeiden. Die unterschiedlichen Längen der Hebelarme können aber auch dahingehend vorbestimmt werden, daß sie eine ungleichmäßige Massenverteilung des Tellerhebels über dessen Länge auszugleichen vermögen.

Es ist zu bevorzugen, daß der Kipphebel im Sinne der Vorbestimmung unterschiedlich langer Hebelarme des Tellerhebels verstellbar ist. In diesem Fall ist der Kipphebel zugleich das Element, mit dem unterschiedlich lange Hebelarme des Tellerhebels eingestellt bzw. vorbestimmt werden. Hierzu kann die Lage des Angriffspunkts des ersten Hebelendes am Tellerhebel durch die Verstellung des Kipphebels beeinflußt werden.

Die vorangesprochene Verstellung kann insbesondere dadurch erreicht werden, daß der Kipphebel quer zum Tellerhebel angeordnet und in Richtung seiner Kippachse am Bremsengestell verstellbar ist. In einem solchen Fall kann die Kippachse als Verstellmittel ausgebildet sein, beispielsweise als Stellschraube, mit der der Kipphebel quer verstellt wird.

Eine konstruktiv sehr vorteilhafte Ausgestaltung einer Fadenbremsvorrichtung wird dadurch erreicht, daß sie ein Grundteil hat, das mit einer Gestellstrebe eines Bremsengestells fest verbunden ist, und daß sie ein Wechselteil hat, das am Grundteil lösbar befestigt ist und die Bremstellerpaare einschließlich des Tellerhebels aufweist. Das Wechselteil kann schnell und einfach ohne Werkzeuge gewechselt werden, beispielsweise wenn ein Defekt im Bremsbereich der Fadenbremsvorrichtung vorliegt, oder wenn Bremsenteller mit einer anderen Oberfläche benötigt werden. Das kann zur Anpassung an unterschiedliche Fäden erforderlich sein, z.B. wenn Multifilamente statt Stapelfasern verarbeitet werden sollen.

Es ist zu bevorzugen, daß am Grundteil eine Antriebswelle drehbar gelagert ist, die ein Mittelzahnrad und weitere Mittelzahnräder weiterer Bremsen drehfest trägt, und daß das Mittelzahnrad die Unterteller vertikal abstützende Auflagebuchsen anzutreiben vermag. Bei dieser Ausgestaltung der Fadenbremsvorrichtung wird ein Teil des Antriebs der Bremstellerpaare dem Grundteil zugeordnet und damit dem Bremsengestell. Im Bereich des Grundteils sind im Vergleich zum Wechselteil kaum Betriebsstörungen zu erwarten, so daß hier die Vorteile einfacher konstruktiver Ausbildung genutzt werden können. Das Mittelzahnrad bildet eine Übergangsstelle zum Wechselteil bzw. zu den Untertellern der Bremstellerpaare, deren Unterteller in bewährter Weise auf Auflagebüchsen aufliegend anzutreiben sind.

Es ist des weiteren vorteilhaft, wenn der antreibbare Unterteller mit dem zugehörigen Oberteller in der Drehachse der Teller drehfest gekuppelt ist. Hierdurch sind mit einfachen Mitteln beide Teller eines Bremstellerpaares angetrieben und insbesondere sind bei einer Doppeltellerbremse beide Tellerbremsen mit beiden Tellern angetrieben. Die sich drehenden Teller vermögen Schmutz auszutreiben, so daß eine optimale Vermeidung von Schmutzansammlungen zwischen den Tellern erreicht wird.

Die Fadenbremseinrichtungen können dahingehend ausgestaltet werden, daß die Antriebswelle einen abschaltbaren Getriebemotor aufweist. Unnützer Tellerantrieb und dementsprechender Verschleiß werden vermieden. Vor allen Dingen wird aber erreicht, daß Fäden nicht unnütz aufgewickelt werden, die in den Tellerpaaren verbleiben, ohne abgezogen zu werden. Um ein solches Aufwickeln zu vermeiden, müßten nicht benutzte Fäden spulenseitig verknotet werden, was ebenfalls entfällt.

Es ist allgemein bekannt, die Oberteller mit Druckkraft zu beaufschlagen, um die Fadenzugkraft zu beeinflussen. In diesem Fall müssen die Oberteller zumindest prinzipiell axial verstellbar sein. Wird die Fadenbremsvorrichtung mit solchen Obertellern betrieben, muß stets die Einflußnahme der auf den Obertellern lastenden Druckkraft auf die Fadenzugkraft berücksichtigt werden, wenn die Fadenbremsvorrichtung mit einem zweiarmigen Tellerhebel auf die Unterteller der Bremstellerpaare einwirkt. Hieraus können sich unerwünschte Wechselwirkungen ergeben. Es ist daher vorteilhaft, wenn die Oberteller axial unverschieblich sind. In diesem Fall wird die Fadenzugkraft ausschließlich davon beeinflußt, mit welcher Stellkraft der zweiarmige Tellerhebel beaufschlagt wird.

Die Fadenbremseinrichtung kann dahingehend weitergebildet werden, daß alle Oberteller einer Fadenbremsvorrichtung mittels Kugeln und auf diese aufgeklipsten Rastteilen kardanisch an einer Obertellerbrücke befestigt sind, die am Wechselteil klappbar und mit diesem verrastet angelenkt ist. Infolgedessen sind alle Oberteller durch Aufklappen der Obertellerbrücke gemeinsam von den Untertellern abzuheben. Andererseits ist auch ein Zusammenbau schnell und problemlos durch Zurückklappen der Obertellerbrücke möglich. Die Brücke ermöglicht es, die Teller schnell auf mögliche Beschädigungen und Verschmutzungen zu kontrollieren und diese schnell zu beseitigen. Ein Einfädeln von Fäden ist ohne Werkzeug leicht möglich und eine hochgeklappte Obertellerbrücke signalisiert, daß die betreffende Fadenbremseinrichtung nicht betriebsfähig ist oder eine solche, bei der der Drehantrieb nicht abgeschaltet werden kann.

Die Erfindung wird anhand eines in der Zeichnung dargestellten Ausführungsbeispiels erläutert. Es zeigt in schematisierter Darstellung:
- Bild 1: im oberen Teil eine Seitenansicht und im unteren Teil eine Aufsicht auf eine Schäranlage mit einem Parallelgatter,
- Bild 2: eine Seitenansicht eines Teils eines Gattergestells mit einem Bremsengestell vor Spulen des Spulengatters,
- Bild 3: eine vergrößerte Darstellung des Bildes 2 im Bereich einer Fadenbremsvorrichtung,
- Bild 4: einen Horizontalschnitt durch die in Bild 3 dargestellte Fadenbremsvorrichtung auf Höhe eines Bremstellerantriebs,
- Bild 5: einen Querschnitt durch die Fadenbremsvorrichtung von Bild 3 im Bereich eines horizontalen zweiarmigen Tellerhebels und dessen Stellkraftbeaufschlagung durch einen Kipphebel,
- Bild 6: einen Querschnitt durch die Fadenbremsvorrichtung von Bild 3 zur Erläuterung der Abschaltbarkeit des Tellerantriebs,
- Bild 7: eine Darstellung zur Erläuterung des Fadenlaufs durch eine Fadenbremsvorrichtung gemäß Bild 3, und
- Bild 8: eine Längsschnittdarstellung der Fadenbremsvorrichtung gemäß Bild 3 durch beide Bremstellerpaare in der Ebene des Fadenlaufs.

Die in Bild 1 dargestellte Schäranlage besteht im wesentlichen aus einem Parallelgatter 1 und einer Schärmaschine 2. Die Schärmaschine 2 hat eine Schärtrommel 53, mit der eine Schar von Fäden 4 bandweise aufgewickelt wird, die jeweils von einer Spule 3 abgezogen werden. Die Spulen 3 sind in Gatterfeldern 8 oder in Halbfeldern 9 angeordnet, wobei ein Feld 8 aus zwei Halbfeldern 9 besteht. Von den Spulen 3 werden die Fäden jeweils durch eine in Bild 1 nicht dargestellte Fadenbremsvorrichtung zu etagenweise angeordneten Ösenleisten 7 geführt, die sich am Gatterausgang befinden. Von den Ösenleisten 7 verlaufen die Fäden zur Konustrommel 53 der Schärmaschine 2, von der sie bandweise aufgewickelt werden.

Jeder Spulstelle mit einer Spule 3 ist eine als Doppeltellerbremse ausgebildete Fadenbremsvorrichtung 5,5' zugeordnet. Bild 2 zeigt zwei übereinander angeordnete Spulen 3 einer vertikalen Spulenreihe hinter zwei Fadenbremsvorrichtungen 5, die an einer vertikalen Gestellstrebe 6 eines Bremsengestells angeordnet sind, das seinerseits an einer oberen Gatterstrebe 1" und an einer unteren Gatterstrebe 1' befestigt ist. Wesentlicher Bestandteil einer Gatterstrebe 6 ist der aus Bild 3 näher ersichtliche Profilstab, nämlich gemäß Bild 4 ein U-Profilstab. In das Innere des U-Profilstabs ist ein Grundteil 10 einer Fadenbremsvorrichtung 5 eingebaut und mit Schrauben 12 befestigt. Mit dem Grundteil 10 ist ein Wechselteil 11 verbunden. Es ist eine Steckverbindung vorhanden, die im wesentlichen aus Stiften 13 des Wechselteils 11 besteht, die in Steckausnehmungen 10' eingesteckt sind. Das Wechselteil 11 ist mit Klipsen 14 am Grundteil 10 verrastet, kann aber schnell und einfach ausgewechselt werden, und zwar ohne Werkzeuge, wenn das Wechselteil 11 defekt ist oder aus Betriebsgründen umgebaut werden muß.

Das Wechselteil 11 ist Bestandteil einer Doppeltellerbremse mit zwei Bremstellerpaaren 32,33. Zwischen den Untertellern 32',33' und den zugehörigen Obertellern 32",33" ist ein Faden 4 hindurchgeführt. Bild 7 zeigt, daß der Faden 4 durch Ösen geführt ist. Eine Eingangsöse 34 leitet den von einer Spule 3 zulaufenden Faden zwischen die Teller 32',32" des Eingangstellerpaares 32. Von diesem gelangt der Faden 4 durch eine Mittelöse 35 zwischen die Teller 33',33" des Ausgangstellerpaares 33 zur Ausgangsöse 36, aus der der Faden 4 parallel zur Längserstreckung des Gatters 1 zur Schärmaschine 2 umgelenkt wird. Bild 8 zeigt die angesprochenen Ösen 34 bis 36 im Längsschnitt durch die Teller 32',32" und 33',33".

Die Oberteller 32",33" sind mit einer Wechselbrücke 40 verbunden und die Unterteller 32',33' liegen lose auf Auflagebüchsen 38',38" auf, die so ausgebildet sind, daß die Unterteller 32',33' durch Reibung drehmitgenommen werden, wenn die Büchsen 38',38" drehangetrieben werden. Außerdem führt ein Drehantrieb dieser Büchsen 38',38" zu einer Drehmitnahme der Oberteller 32",33", weil die Teller jedes Tellerpaares 32,33 jeweils mit einem Keramikstift 43 verdrehformschlüssig verbunden sind. Die Keramikstifte 43 sind einerseits gelenkig an den Büchsen 38', 38" gelagert, andererseits aber auch gelenkig an Rastteilen 42, die mit den Obertellern 32",33" fest verbunden sind.

Ein Drehantrieb der Auflagebüchsen 38',38'' erfolgt mit Zahnradbüchsen 37',37", welche auflagebüchsenseitig Nasen 39',39' haben, welche in eine Verzahnung der Büchsen 38', 38" eingreifen und diese mitnehmen können, wenn die sie tragenden Zahnradbüchsen 37',37" angetrieben sind. Diese Büchsen 37',37" lagern vertikal abgestützt in topfartig abgesetzten Halterungen 54 des Wechselteils 11, die sich jeweils innerhalb eines unten durch einen Deckel 56 verschlossenen Hohlraums 55 befinden und die am Außenumfang eine aus Bild 4 näher ersichtliche Umfangsverzahnung 57 haben, in die ein Mittelzahnrad 29 mit der zugehörigen Verzahnung drehantriebsmäßig eingreift.

Das Mittelzahnrad 29 ist mit einer vertikalen Antriebssechskantwelle 28 verbunden, die sich gemäß Bild 2 über alle Spulstellen bzw. vorbei an allen Fadenbremsvorrichtungen 5 erstreckt und an ihrem oberen Ende mit einem am Bremsengestell befestigten Getriebemotor 30 in Drehung zu versetzen ist. Die Sechskantwelle 28 ist an den Grundteilen 10 der vertikal übereinander befindlichen Fadenbremsvorrichtungen drehbar gelagert, so daß die Mittelzahnräder 29 ihren Grundteilen 10 bzw. der Gestellstrebe 6 des Bremsengestells zugeordnet sind. Wird ein Wechselteil 11 von seinem Grundteil 10 abgezogen, verbleibt das Mittelzahnrad 29 an Ort und Stelle.

Der Getriebemotor 30 ist abschaltbar. Hierzu dient ein aus Bild 6 ersichtlicher Kippschalter 31, über dessen Ausgangsleitung 52 die Stromzufuhr des Getriebemotors 30 zu unterbrechen ist. Es ist damit möglich, die Fadenbremsvorrichtungen 5 einer vertikalen Bremsenreihe drehantriebslos zu schalten. Die Kippschalter können durch eine geeignete Steuerung ersetzt werden. Mittels der Steuerung sind die Getriebemotoren nach Bedarf ein- und abschaltbar.

Die Oberteller 32",33" sind mit ihren Rastteilen 42 an Kugeln der Rastbrücke 40 verrastet. Es ist infolgedessen möglich, daß sich die drehangetriebenen Oberteller 32",33" mitdrehen und zugleich infolge ihrer kardanischen Aufhängung an den Kugeln vertikal abstützen. Dabei ist durch die kardanischen Aufhängungen gewährleistet, daß die Oberteller 32", 33" mit ihren zugehörigen Untertellern 32',33' jeweils ringsum einen innigen Kontakt haben können. Das ist eine Vorraussetzung für die Erzeugung einer gleichmäßigen Fadenzugkraft. Die Obertellerbrücke 40 besteht aus einem Brückengestell, das einerseits mit einem Gelenk 47 an dem Wechselteil so befestigt ist, daß es aus der im Bild 8 dargestellten Stellung um mehr als 90° in Richtung zur Spule hin hochgeklappt werden kann. Voraussetzung hierfür ist, daß zuvor eine Raststellung mit einem Griffstück 48 aufgehoben wurde, das auf der der Gelenkstelle 47 gegenüberliegenden Seite des Wechselteils 11 vorhanden ist. In der hochgeklappten Stellung der Obertellerbrücke 40 können die Rastteile 42 und damit die Oberteller 32",33" von den Kugeln 41 abgezogen werden, wobei Rastarme 57 der Rastteile 42 über den größten Kugeldurchmesser zurückfedern und wobei auch eine Rastverformung der Kugeln 41 überwunden wird, die einem sichereren Halt und einer Verhinderung eines Verkantens der Rastteile 42 im Abzugsbetrieb dient.

Die Fadenzugkräfte, die einem Faden 4 von den Tellern 32',32";33',33" der Bremspaare 32,33 vermittelt werden, hängen von dem Druck ab, mit dem die Unterteller 32',33' gegen die durch die Obertellerbrücke 40 vertikal bzw. axial unverschieblich fixierten Oberteller 32'',33'' gedrückt werden. Die betreffenden Drücke werden auf die Unterteller 32',33' mit den axial verstellbaren Auflagebüchsen 38',38" übertragen, die radial in den Zahnradbüchsen 37',37" geführt sind. Eine axiale Verstellung der Auflagebüchsen 38',38" erfolgt mit den Ringvorsprüngen 46, die von einem in Bild 5 in Aufsicht dargestellten Tellerhebel 17 untergriffen sind. Der Tellerhebel 17 ist X-förmig bzw. doppelgabelförmig ausgebildet und untergreift die Ringvorsprünge 46 jeweils mit einem Haken 45, dessen Stellung auch in Bild 8 symbolisiert ist. Der X-förmige Tellerhebel 17 umgreift mit jeweils einem gabelartig ausgebildeten Hebelarm 17',17" eine Auflagebüchse 38' bzw. 38". Der Tellerhebel 17 ist in seinem Massenschwerpunkt mit einem Stift 44 vertikal abgestützt oder zumindest vertikal geführt. Die vertikale Führung sichert die konstruktiv vorgesehene radiale Stellung des Tellerhebels 17, so daß die Haken 45 den Ringvorsprung 46 stets an der Stelle des größten Durchmessers der Auflagebüchse 38',38" untergreifen. Eine vertikale Abstützung des Tellerhebels 17 in seinem Massenschwerpunkt, die in den Bildern nicht dargestellt wurde, macht die Einwirkung des Tellerhebels 17 auf die Erzeugung der Fadenzugkraft völlig oder zumindest zum Teil unabhängig von der Verteilung der Massen des Tellerhebels 17.

Der Tellerhebel 17 ist von einem Kipphebel 15 beaufschlagt, der mit seiner Anlagestelle am Tellerhebel 17 so angeordnet ist, daß unterschiedlich lange Hebelarme L',L'' entstehen. Der Kipphebel 15 untergreift den Tellerhebel 17 und drückt ihn aus einer Betriebsstellung nach oben, in der die Unterteller 32',33' ihre zugehörigen Oberteller 32",33" nicht mit Anpreßdruck beaufschlagen, auch nicht, wenn der Faden 4 eingezogen ist. Infolgedessen ist es möglich, die Fadenbremsvorrichtung völlig anpreßdruckfrei einzustellen.

Die Längen L',L" der Hebelarme 17', 17'' sind willkürlich vorbestimmbar. Sie können auch gleich lang ausgebildet werden. Vorteilhaft ist es jedoch, ungleichlange Hebelarme L',L'' vorzusehen. Vom Kipphebel 15 eingeleitete Steilkräfte werden im umgekehrten Verhältnis der Längen L' : L" auf die Tellerpaare 32,33 verteilt. Das kann dazu ausgenutzt werden, einem Tellerpaar geringere und dem anderen Tellerpaare größere Anpreßkräfte zuzuordnen. Eine derartige asymmetrische Verteilung der Preßkräfte erlaubt es, die Erzeugung der Fadenzugkraft unterschiedlich auf die Tellerpaare 32,33 zu verteilen. Insbesondere können dem Eingangstellerpaar 32 geringere Preßkräfte zugeordnet werden, um hier vor allem Fadenstau und Drallaufschub zu vermeiden, die durch zu große Preßkräfte erzeugt werden könnten. Die Aufteilung der Preßkräfte auf zwei Tellerpaare 32,33 ermöglicht es, daß der Faden mit je Tellerpaar 32 bzw. 33 geringeren Beanspruchungen durch die Fadenbremsvorrichtung läuft. Insbesondere macht sich vorteilhaft bemerkbar, daß die Unterteller 32',33' - unterstützt durch die Schwerkraft - nach unten ausweichen können. Die Gefahr von Fadenbrüchen infolge von Dickstellen des Fadens, z.B. Knoten, wird erheblich verringert.

Der Kipphebel 15 kann an vorbestimmbaren Stellen ein Kippmoment auf den Tellerhebel 17 ausüben. Die Längen L',L" sind also im Verhältnis zueinander einstellbar. Hierzu dient eine Verstellmöglichkeit im Bereich seiner Kippachse 16, mit der er gestellseitig befestigt ist. Der Kipphebel 15 ist also ebenfalls dem Grundteil 10 zugeordnet und braucht nicht ausgebaut zu werden, wenn das Wechselteil 11 entfernt wird. Die Befestigung des Winkelhebels 15 am Grundteil 10 erfolgt mit Winkelhebeln 58, in die die Kippachse 16 z.B. eingeschraubt ist. Wird die Kippachse 16 etwas weniger tief in die Winkelhebel 58 eingeschraubt, kommt der Kipphebel 15 in der Darstellungsebene weiter oben zu liegen und dementsprechend ändert sich das Verhältnis L' : L". Die Kippachse 16 kann auch als individuelle Einstelleinrichtung ausgebildet sein. Sie kann insbesondere so ausgebildet sein, daß das Wechselteil 11 nicht abgenommen werden muß, um den Kipphebel 15 in der Darstellungsebene des Bildes 5 nach oben oder unten zu verschieben. Es genügt hierzu ein seitlicher, in Bild 5 unterer freier Durchgriff mit einem Steckschlüssel in oder über einen nicht dargestellten Verstellkopf der Kippachse 16.

Der Kipphebel 15 hat zwei Hebelenden 15',15". Mit dem Hebelende 15' drückt der Kipphebel auf den Tellerhebel 17. Mit dem Hebelende 15" ist der Kipphebel mit einer Zugfeder 20 verbunden. Hierzu ist das Hebelende 15" U-förmig ausgebildet, wobei ein freier U-Schenkel 50 Abstand zur Kippachse 16 schafft. Am freien U-Schenkel 50 sind drei Einhängstellen A,B,C vorhanden, die durch bogenförmige Hebelkanten verbunden sind. Infolgedessen ist es möglich, die Feder 20 von Einhängstelle zu Einhängstelle zu verschieben, ohne die Feder 20 dabei jeweils aushängen zu müssen. Für das Einhängen und das Verschieben ist ein Formstück 18 vorhanden, mit dem ein Ende der Feder 20 fest verbunden ist. Das Formstück 18 ist in unmittelbarer Nähe des Kipphebels 15 angeordnet und hier auch mit einem Griffstück 26 versehen, mit dem die Feder 20 zwischen ihren Einhängstellen A,B,C verschieblich ist. Das Griffstück 26 ragt aus einem Beobachtungsfenster 27 der Gestellstrebe 6 eines Bremsengestells heraus. In Bild 3 sind drei unterschiedliche Stellungen des Griffstücks 26 dargestellt. Diese sind auch an der Maschine leicht zu erkennen, so daß die Bedienungsperson der Fadenbremsvorrichtung deren Einstellung leicht erkennen oder in eine andere gewünschte Einstellung verändern kann. Die Einhängstellen A,B,C definieren unterschiedlich weit vom Tellerhebel 17 entfernte Angriffsstellen der Feder 20, die ihrerseits ein stellkrafterzeugendes Element ist. Die Stellen A,B,C können so unterschiedlich distanziert von der Kippachse 16 angeordnet werden, daß sich im Vergleich zu herkömmlichen Fadenbremsvorrichtungen erheblich erweiterte Regel- bzw. Einstellbereiche erreichen lassen. Bezogen auf die Teller können Fadenzugkräfte von 0 bis 200 cN ohne Austausch der Feder eingestellt werden.

Die Zugfeder 20 hat an ihrem unteren Ende ein Formstück 19, mit dem sie in einen Halter 25 eingehängt ist. Der Halter seinerseits sitzt an einer vertikal beweglichen Schieberstange 21 fest. Die Schieberstange 21 ist von dem Grundteil 10 vertikal an der Gestellstrebe 6 geführt und erstreckt sich gemäß Bild 2, wie auch die Sechskantwelle 28, vertikal über alle Spulstellen. Am oberen Ende der Stellstange 21 ist eine Zahnstange 22 befestigt. In die Zahnstange 22 greift ein Zahnrad 24 ein, das auf einer horizontalen Sechskantwelle 23 angeordnet ist. Die Sechskantwelle 23, die also quer zu den Gestellstreben 6 über die gesamte Gatterlänge verläuft, kann die Schieberstange 21 bzw. alle Schieberstangen 21 des Gatters 1 vertikal aufwärts oder abwärts verstellen, wenn sie mit entsprechendem Drehsinn drehangetrieben wird. Das ist mit einer nicht dargestellten Verstelleinheit zu erreichen, die beispielsweise einen Drehantriebsmotor aufweist. Je einer Gatterseite kann eine nicht dargestellte Verstelleinheit zugeordnet sein. Die Sechskantwelle 23 kann aber auch entsprechend der Felder 8 oder der Halbfelder 9 getrennt werden, so daß dann entsprechende Abschnitte von Sechskantwellen jeweils unabhängig voneinander verstellt werden. Durch entsprechendes Variieren ist es möglich, die Antriebseinheiten unterschiedlich einzustellen, wobei sämtliche Sechskantwellenabschnitte bzw. die Sechskantwellen 23 stets Bestandteil einer Zentraleinstelleinrichtung sind. Mit Hilfe einer derartigen Ausgestaltung ist es möglich, Fadenzugkrafteinstellungen vorzunehmen, die auf die Wickelgeschwindigkeit, die Länge des Gatters 1 und die damit zusammenhängenden unterschiedlichen Luftreibungen bei Stapelfasergarnen abgestimmt sind. Insbesondere bei komplexeren Einstellungen ist es sinnvoll, wenn diese mittels einer programmierbaren Steuereinheit erfolgen, also rechnergesteuert.

Die Bewegung der Halter 21 kann über erhebliche Längen erfolgen. Bild 3 zeigt, daß der Halter 21 bis in die Nähe einer nächsttieferen Fadenbremsvorrichtung 5' verstellt werden kann. Dabei wird die Zugfeder 20 erheblich gedehnt und übt entsprechend starke Zugkräfte auf den Hebelarm 15" aus, was wiederum zu einer starken Anpressung der Unterteller 32',33' gegen die Oberteller 32",33" führt. Insoweit bezeichnen die Stellungen D,E die Extremstellungen des Halters 21. Die Stellung D ist so weit oben, daß der Kipphebel vollständig entlastet bzw. bedarfsweise soweit in vertikaler Richtung nach oben beaufschlagt ist, daß die vorbeschriebene Betriebsstellung der Unterteller 32',33' erreicht wird, in der die Unterteller 32',33' die Oberteller 32",33" nicht oder jedenfalls praktisch nicht mit Anpreßdruck beaufschlagen. Bedarfsweise kann der Kipphebel 15 auch im Sinne einer Entlastung der Tellerpaare 32,33 angehoben werden.

## Patentansprüche

1. Fadenbremsvorrichtung, insbesondere Doppeltellerbremse für Textilfäden (4), die von Spulengattern (1) ablaufen, mit zwei von demselben Faden (4) durchlaufenen Bremstellerpaaren (32,33), deren Ober- und Unterteller (32', 32",33',33") zur Spannung des durchlaufenden Fadens (4) einstellbar zusammenzudrücken sind, mit einem zweiarmigen Tellerhebel (17), der unterhalb der Bremstellerpaare (32,33) angeordnet ist und von dort mit jeweils einem Hebelarm (17',17") Druckbelastungen eines der Tellerpaare (32,33) zu beeinflussen vermag, und mit einer den Tellerhebel (17) beaufschlagenden Druckeinstelleinrichtung, **dadurch gekennzeichnet,** daß der zweiarmige Tellerhebel (17) die Unterteller (32',33') der Bremstellerpaare (32,33) aus einer die Oberteller (32", 33") praktisch nicht druckbeaufschlagenden Betriebsstellung heraus anzuheben vermag, und daß die Druckeinstelleinrichtung, einen Kipphebel (15) aufweist, der den Tellerhebel (17) beaufschlagen kann und daß der Kipphebel (15) vom Tellerhebel (17) unterschiedlich entfernte Angriffsstellen eines stellkrafterzeugenden Elements aufweist.

2. Fadenbremsvorrichtung nach Anspruch 1, **dadurch gekennzeichnet,** daß die Druckeinstelleinrichtung einen gestellfesten und begrenzt schwenkbaren Kipphebel (15) hat, der mit einem ersten Hebelende (15') am Tellerhebel (17) angreift und mit einem zweiten Hebelende (15") stellkraftbeaufschlagbar ist.

3. Fadenbremsvorrichtung nach Anspruch 1 oder 2, **dadurch gekennzeichnet,** daß der Kipphebel (15) ein bedarfsweise U-förmiges zweites Hebelende (15") hat, an dem an mehreren vorbestimmten Stellen eines freien U-Schenkels (50) eine stellkrafterzeugende Zugfeder (20) einzuhängen ist, mit der ein Kippmoment auf den Tellerhebel (17) auszuüben ist.

4. Fadenbremsvorrichtung nach einem oder mehreren der Ansprüche 1 bis 3, **dadurch gekennzeichnet,** daß die Zugfeder (20) nahe dem Kipphebel (15) mit einem Griffstück (26) versehen ist, mit dem sie zwischen ihren Einhängstellen (A,B,C) verschieblich ist.

5. Fadenbremsvorrichtung nach einem oder mehreren der Ansprüche 1 bis 4, **dadurch gekennzeichnet,** daß das Griffstück (26) seinen unterschiedlichen Stellungen entsprechend unterschiedlich aus einem Beobachtungsfenster (27) einer Gestellstrebe (6) eines Bremsengestells herausragt.

6. Fadenbremsvorrichtung nach einem oder mehreren der Ansprüche 1 bis 5, **dadurch gekennzeichnet,** daß die Zugfeder (20) an ihrem kipphebelfernen Ende mit einem vertikal bedarfsweise bis in die Nähe einer nächsttieferen Fadenbremsvorrichtung (5') eines Spulengatters (1) verstellbaren Halter (25) verbunden ist.

7. Fadenbremsvorrichtung nach einem oder mehreren der Ansprüche 1 bis 6, **dadurch gekennzeichnet,** daß der Halter (25) an einer vertikal beweglichen Schieberstange (21) festgelegt ist, die vertikale Verstellungen des Halters (25) und weiterer Halter einer vertikalen Bremsenreihe zu bewirken vermag.

8. Fadenbremsvorrichtung nach einem oder mehreren der Ansprüche 1 bis 7, **dadurch gekennzeichnet,** daß mehrere Schieberstangen (21) vertikaler Bremsenreihen einzeln, gruppenweise oder gesamthaft von einer bedarfsweise rechnergesteuerten Zentraleinstelleinrichtung vertikal beweglich sind.

9. Fadenbremsvorrichtung nach einem oder mehreren der Ansprüche 1 bis 8, **dadurch gekennzeichnet,** daß der Tellerhebel (17) in seinem Massenschwerpunkt vertikal abgestützt oder geführt und exzentrisch dazu von der Druckeinstelleinrichtung beaufschlagbar ist.

10. Fadenbremsvorrichtung nach einem oder mehreren der Ansprüche 1 bis 9, **dadurch gekennzeichnet,** daß der Kipphebel (15) den Tellerhebel (17) im Sinne unterschiedlicher Längen (L',L") der Hebelarme (17',17") beaufschlagt.

11. Fadenbremsvorrichtung nach einem oder mehreren der Ansprüche 1 bis 10, **dadurch gekennzeichnet,** daß der Kipphebel (15) im Sinne der Vorbestimmung unterschiedlich langer Hebelarme (L',L") des Tellerhebels (17) verstellbar ist.

12. Fadenbremsvorrichtung nach einem oder mehreren der Ansprüche 1 bis 11, **dadurch gekennzeichnet,** daß der Kipphebel (15) quer zum Tellerhebel (17) angeordnet und in Richtung seiner Kippachse (16) am Bremsengestell verstellbar ist.

13. Fadenbremsvorrichtung nach einem oder mehreren der Ansprüche 1 bis 12, **dadurch gekennzeichnet,** daß sie ein Grundteil (10) hat, das mit einer Gestellstrebe (6) eines Bremsengestells fest verbunden ist, und daß sie ein Wechselteil (11) hat, das am Grundteil (10) lösbar befestigt ist und die Bremstellerpaare (32,33) einschließlich des Tellerhebels (17) aufweist.

14. Fadenbremsvorrichtung nach einem oder mehreren der Ansprüche 1 bis 13, **dadurch gekennzeichnet,** daß am Grundteil (10) eine Antriebswelle (28) drehbar gelagert ist, die ein Mittelzahnrad (29) und weitere Mittelzahnräder weiterer Bremsen drehfest trägt, und daß das Mittelzahnrad (29) die Unterteller (32',33') vertikal abstützende Auflagebuchsen (38',38") anzutreiben vermag.

15. Fadenbremsvorrichtung nach einem oder mehreren der Ansprüche 1 bis 14, **dadurch gekennzeichnet,** daß der antreibbare Unterteller (32',33') mit dem zugehörigen Oberteller (32",33") in der Drehachse der Teller drehfest gekuppelt ist.

16. Fadenbremsvorrichtung nach einem oder mehreren der Ansprüche 1 bis 15, **dadurch gekennzeichnet,** daß die Antriebswelle (28) einen abschaltbaren Getriebemotor (30) aufweist.

17. Fadenbremsvorrichtung nach einem oder mehreren der Ansprüche 1 bis 16, **dadurch gekennzeichnet,** daß die Oberteller (32",33") axial unverschieblich sind.

18. Fadenbremsvorrichtung nach einem oder mehreren der Ansprüche 1 bis 17, **dadurch gekennzeichnet,** daß alle Oberteller (32",33") einer Fadenbremsvorrichtung mittels Kugeln (41) und auf diese aufgeklipsten Rastteilen (42) kardanisch an einer Obertellerbrücke (40) befestigt sind, die am Wechselteil (11) klappbar und mit diesem verrastet angelenkt ist.

## Claims

1. Yarn tension device, in particular two-disc brake for textile threads (4) which run off creels (1), having two pairs of brake discs (32, 33) which have the same thread (4) passing through them, of which the upper and lower discs (32', 32", 33', 33") are to be pressed together in an adjustable manner in order to tension the thread (4) passing through, having a two-armed disc lever (17) which is disposed below the pairs of brake discs (32, 33) and from there can influence pressure loads of one of the disc pairs (32, 33) by means of a respective lever arm (17', 17"), and having a pressure adjusting device which acts upon the disc lever (17), characterised in that the two-armed disc lever (17) is able to raise the lower discs (32', 33') of the brake disc pairs (32, 33) out of an operating position which exerts practically no pressure on the upper discs (32", 33"), and that the pressure adjusting device comprises a rocking lever (15) which can act upon the disc lever (17) and that the rocking lever (15) has engaging points of an actuating force-producing element at different distances from the disc lever (17).

2. Yarn tension device according to claim 1, characterised in that the pressure adjusting device has a rocking lever (15) which is fixed to the frame and can pivot in a limited manner, which rocking lever engages the disc lever (17) by means of a first lever end (15') and can be acted upon by an adjusting force by means of a second lever end (15").

3. Yarn tension device according to claim 1 or 2, characterised in that the rocking lever (15) has a second lever end (15") which is U-shaped if necessary, on which at a plurality of predetermined sites of a free U-shaped limb (50) an actuating force-producing tension spring (20) is to be engaged, by means of which a tilting moment is to be exerted on the disc lever (17).

4. Yarn tension device according to one or several of claims 1 to 3, characterised in that the tension spring (20) is provided with a handle piece (26) close to the rocking lever (15), by means of which handle piece it can be displaced between its engaged positions (A, B, C).

5. Yarn tension device according to one or several of claims 1 to 4, characterised in that, according to its various positions, the handle piece (26) protrudes to a different extent out of an observation window (27) of a frame stanchion (6) of a brake frame.

6. Yarn tension device according to one or several of claims 1 to 5 characterised in that, the tension spring (20) is connected at its end remote from the rocking lever to a holding device (25) which can be displaced vertically, if necessary into the proximity of a yarn tension device (5') of a creel (1), which is at the next position down.

7. Yarn tension device according to one or several of claims 1 to 6, characterised in that the holding device (25) is fixed to a vertically displaceable slide rod (21) which can effect the vertical displacements ofthe holding device (25) and further holding devices of a vertical series of brakes.

8. Yarn tension device according to one or several of claims 1 to 7, characterised in that a plurality of slide rods (21) of vertical series of brakes can be moved vertically individually, in groups or all together by a central adjusting device which can be computer controlled if necessary.

9. Yarn tension device according to one or several of claims 1 to 8, characterised in that the disc lever (17) is vertically supported or guided at its mass centre of gravity and can be acted upon eccentrically thereto by the pressure adjusting device.

10. Yarn tension device according to one or several of claims 1 to 9, characterised in that the rocking lever (15) acts upon the disc lever (17) in terms of different lengths (L', L") of the lever arms (17', 17").

11. Yarn tension device according to one or several of claims 1 to 10, characterised in that the rocking lever (15) can be displaced in terms of the predetermination of varying lever arms lengths (L', L") of the disc lever (17).

12. Yarn tension device according to one or several of claims 1 to 11, characterised in that the rocking lever (15) is disposed transverse to the disc lever (17) and can be displaced in the direction of its rocking axis (16) on the brake frame.

13. Yarn tension device according to one or several of claims 1 to 12, characterised in that it has a base part (10) which is fixedly connected to a frame stanchion (6) of a brake frame, and that it has an interchangeable piece (11) which is releasably connected to the base part (10) and comprises the pairs of brake discs (32, 33) including the disc lever (17).

14. Yarn tension device according to one or several of claims 1 to 13, characterised in that a drive shaft (28) is rotatably mounted on the base part (10) and carries a middle toothed wheel (29) and further middle toothed wheels of further brakes in a rotationally fixed manner, and that the middle toothed wheel (29) can drive the support bushings (38', 38") vertically supporting the lower discs (32', 33').

15. Yarn tension device according to one or several of claims 1 to 14, characterised in that the drivable lower disc (32', 33') is coupled in a rotationally fixed manner to the associated upper disc (32", 33") in the axis of rotation of the discs.

16. Yarn tension device according to one or several of claims 1 to 15, characterised in that the drive shaft (28) comprises a geared motor (30) which can be switched off.

17. Yarn tension device according to one or several of claims 1 to 16, characterised in that the upper discs (32", 33") cannot be displaced axially.

18. Yarn tension device according to one or several of claims 1 to 17, characterised in that all the upper discs (32", 33") of a yarn tension device are attached cardanically to an upper disc bridge (40) by means of balls (41) and latching parts (42) which are latched thereto, which upper disc bridge can be tilted on the interchangeable part (11) and is articulated thereto in a latched manner.

## Revendications

1. Dispositif de freinage de fils, en particulier frein à plateau double pour des fils textiles (4) qui sont déroulés à partir de cantres (1), comportant deux paires de plateaux de frein (32, 33) qui sont traversées par le même fil (4) et dont les plateaux supérieurs et inférieurs (32', 32", 33', 33") doivent être comprimés de manière réglable pour tendre le fil (4) qui passe, comportant également un levier de plateaux à deux bras (17) qui est disposé au-dessous des paires de plateaux de frein (32, 33) et qui, de là, peut influencer les contraintes de pression de l'une des paires de plateaux (32, 33) à l'aide d'un bras de levier respectif (17', 17"), et comportant enfin un dispositif de réglage de pression qui sollicite le levier de plateaux (17), **caractérisé** en ce que le levier de plateaux à deux bras (17) est apte à soulever les plateaux inférieurs (32', 33') des paires de plateaux de frein (32, 33) hors d'une position de fonctionnement qui n'applique pratiquement pas de pression sur les plateaux supérieurs (32", 33"), en ce que le dispositif de réglage de pression comporte un levier oscillant (15) qui peut solliciter le levier de plateaux (17), et en ce que le levier oscillant (15) comporte des points d'action d'un élément générateur de force de réglage qui présentent différents éloignements par rapport au levier de plateaux (17).

2. Dispositif de freinage de fils selon la revendication 1, **caractérisé** en ce que le dispositif de réglage de pression comporte un levier oscillant (15) qui est solidaire du châssis, qui permet un pivotement limité, qui agit avec une première extrémité de levier (15') sur le levier de plateaux (17) et qui est apte à être sollicité par une force de réglage, avec une seconde extrémité de levier (15").

3. Dispositif de freinage de fils selon la revendication 1 ou 2, **caractérisé** en ce que le levier oscillant (15) comporte une seconde extrémité (15") au besoin en U à laquelle on peut accrocher, à plusieurs endroits prédéfinis d'une branche en U libre (50), un ressort de traction générateur de force de réglage (20) grâce auquel un moment de renversement peut être exercé sur le levier de plateaux (17).

4. Dispositif de freinage de fils selon l'une au moins des revendications 1 à 3, **caractérisé** en ce que le ressort de traction (20) est pourvu, près du levier oscillant (15), d'une manette (26) grâce à laquelle ledit ressort de traction (20) est mobile entre ses positions d'accrochage (A, B, C).

5. Dispositif de freinage de fils selon l'une au moins des revendications 1 à 4, **caractérisé** en ce que la manette (26), suivant ses différentes positions, dépasse plus ou moins d'une fenêtre d'observation (27) d'un montant (6) d'un châssis de frein.

6. Dispositif de freinage de fils selon l'une au moins des revendications 1 à 5, **caractérisé** en ce que le ressort de traction (20), à son extrémité éloignée du levier oscillant, est relié à une attache (25) réglable verticalement au besoin jusqu'à proximité d'un dispositif de freinage de fils (5'), situé juste au-dessous, d'un cantre (1).

7. Dispositif de freinage de fils selon l'une au moins des revendications 1 à 6, **caractérisé** en ce que l'attache (25) est fixée à une barre coulissante (21), mobile verticalement, qui est apte à provoquer des déplacements verticaux de l'attache (25) et d'autres attaches d'une rangée verticale de freins.

8. Dispositif de freinage de fils selon l'une au moins des revendications 1 à 7, **caractérisé** en ce que plusieurs barres coulissantes (21) de rangées de freins verticales sont aptes à être déplacées verticalement, individuellement, par groupes ou dans leur ensemble, par un dispositif de réglage central au besoin commandé par ordinateur.

9. Dispositif de freinage de fils selon l'une au moins des revendications 1 à 8, **caractérisé** en ce que le levier de plateaux (17) est supporté ou guidé verticalement au niveau de son centre de gravité et est apte à être sollicité de manière excentrique par rapport à celui-ci par le dispositif de réglage de pression.

10. Dispositif de freinage de fils selon l'une au moins des revendications 1 à 9, **caractérisé** en ce que le levier oscillant (15) sollicite le levier de plateaux (17) dans le sens de longueurs différentes (L', L") des bras de levier (17', 17").

11. Dispositif de freinage de fils selon l'une au moins des revendications 1 à 10, **caractérisé** en ce que le levier oscillant (15) est réglable dans le sens de la détermination préalable de bras de longueurs différentes (L', L") du levier de plateaux (17).

12. Dispositif de freinage de fils selon l'une au moins des revendications 1 à 11, **caractérisé** en ce que le levier oscillant (15) est disposé transversalement par rapport au levier de plateaux (17) et est mobile dans le sens de son axe de basculement (16) sur le châssis de frein.

13. Dispositif de freinage de fils selon l'une au moins des revendications 1 à 12, **caractérisé** en ce qu'il comporte un élément de base (10) qui est solidaire d'un montant (6) d'un châssis de frein, et en ce qu'il comporte un élément remplaçable (11) qui est fixé de manière amovible à la partie de base (10) et qui comporte lui-même les paires de plateaux de frein (32, 33), y compris le levier de plateaux (17).

14. Dispositif de freinage de fils selon l'une au moins des revendications 1 à 13, **caractérisé** en ce qu'il est prévu, monté en rotation sur l'élément de base (10), un arbre d'entraînement (28) qui porte, solidaires en rotation, une roue dentée centrale (29) et d'autres roues dentées centrales d'autres freins, et en ce que la roue dentée centrale (29) est apte à entraîner des manchons d'appui (38', 38") qui supportent verticalement les plateaux inférieurs (32', 33').

15. Dispositif de freinage de fils selon l'une au moins des revendications 1 à 14, **caractérisé** en ce que le plateau inférieur apte à être entraîné (32', 33') est accouplé en rotation au plateau supérieur correspondant (32", 33") dans l'axe de rotation des plateaux.

16. Dispositif de freinage de fils selon l'une au moins des revendications 1 à 15, **caractérisé** en ce que l'arbre d'entraînement (28) comporte un moto-réducteur apte à être arrêté (30).

17. Dispositif de freinage de fils selon l'une quelconque des revendications 1 à 16, **caractérisé** en ce que les plateaux supérieurs (32", 33") sont fixes axialement.

18. Dispositif de freinage de fils selon l'une au moins des revendications 1 à 17, **caractérisé** en ce que tous les plateaux supérieurs (32", 33") d'un dispositif de freinage de fils sont fixés à la cardan, à l'aide de billes (41) et d'éléments d'encliquetage (42) enclenchés sur celles-ci, à un pont de plateaux supérieurs (40) qui est articulé sur l'élément interchangeable (11) pour pouvoir pivoter et en étant verrouillé avec celui-ci.
